# EUROPÄISCHE PATENTSCHRIFT

(11) **EP 3 282 895 B1**
(45) Veröffentlichungstag und Bekanntmachung des Hinweises auf die Patenterteilung: **05.06.2019**
(21) Anmeldenummer: 16711504.7
(22) Anmeldetag: 08.03.2016
(51) Int. Cl.: A47B 88/00

(54) **ANTRIEBSVORRICHTUNGEN SAMT SYNCHRONISIERUNGSVORRICHTUNG FÜR EIN BEWEGBARES MÖBELTEIL**
DRIVE DEVICES WITH SYNCHRONIZATION DEVICE FOR A MOVABLE FURNITURE PART
DISPOSITIFS D'ENTRAÎNEMENT AVEC DISPOSITIF DE SYNCHRONISATION POUR UNE PARTIE DE MEUBLE MOBILE

(30) Priorität: 14.04.2015 AT 502922015
(43) Veröffentlichungstag der Anmeldung: 21.02.2018
(73) Patentinhaber: Julius Blum GmbH, 6973 Höchst (AT)
(72) Erfinder: GÖTZ, Christof, 6890 Lustenau (AT); KÖNIG, Bernd, 6973 Höchst (AT)
(74) Vertreter: Torggler & Hofinger Patentanwälte
(86) Internationale Anmeldenummer: PCT/AT2016/000024
(87) Internationale Veröffentlichungsnummer: WO 2016/164942

(56) Entgegenhaltungen:
- EP-B1- 2 429 339
- CN-A- 103 479 106

## Beschreibung

Die Erfindung betrifft eine Anordnung mit einer ersten Antriebsvorrichtung zum Bewegen eines bewegbaren Möbelteils, einer zweiten Antriebsvorrichtung zum Bewegen desselben bewegbaren Möbelteils und einer Synchronisierungsvorrichtung zum Synchronisieren der beiden Antriebsvorrichtungen, wobei von beiden Antriebsvorrichtungen verschiedene Stellungen während des Bewegens des bewegbaren Möbelteils einnehmbar sind. Zudem betrifft die Erfindung ein Möbel mit einer solchen Anordnung.

In der Möbelbeschlägeindustrie sind schon seit vielen Jahren Antriebsvorrichtungen - sogenannte Touch-Latch-Mechanismen - zum Bewegen bzw. Ausstoßen von bewegbaren Möbelteilen (Schubladen, Möbeltüren, Klappen usw.) bekannt. Dadurch wird die Öffnungsbewegung automatisch durchgeführt und ein Benutzer muss nur auf das bewegbare Möbelteil drücken, um den Ausstoßmechanismus zu aktivieren.

Speziell bei breiten Schubladen sind oft zwei Antriebsvorrichtungen an gegenüberliegenden Seitenbereichen der Schublade bzw. des Möbelkorpus vorgesehen, um ein Drücken auf die Schublade an jeder beliebigen Stelle sicher zu detektieren. Wenn nun allerdings durch dieses Drücken auf die Schublade nur eine dieser beiden Antriebsvorrichtungen auslöst, kann es zu Problemen wie einer Schiefstellung der Schublade oder eine Verklemmung bzw. Verkeilung kommen.

Um diese Probleme zu lösen, sind aus dem Stand der Technik bereits diverse Methoden mit Synchronisierungsvorrichtungen zum Synchronisieren der beiden Antriebsvorrichtungen bekannt. Dadurch werden Bewegungen der beiden voneinander beabstandeten Antriebsvorrichtungen gleichgeschaltet, mit anderen Worten eben synchronisiert. Dies soll einen beidseitig gleichartigen Bewegungsablauf garantieren.

Beispiele für solche Antriebs- bzw. Ausstoßvorrichtungen mit Synchronisierung sind die EP 2 429 339 B1, die CN 103 479 106 A die WO 2009/114884 A1, die EP 1 314 842 B1 und die AT 008 882 U1. Bei diesen Vorrichtungen werden der gesamte Entriegelungsvorgang und auch ein Teil des Ausstoßvorgangs synchronisiert.

Ein anderes Beispiel einer Synchronisierung zeigt die WO 2013/059847 A1, gemäß der es vor allem darum geht, dass die Verriegelung - und nicht die Entriegelung - auf beiden Seiten synchron abläuft, um ein sicheres und störungsfreies Schließen zu garantieren. Ein anderes Beispiel einer Synchronisierung zeigt die EP 3 128 871 B1, gemäß der es vor allem darum geht, dass die Entriegelung - und nicht die Verriegelung - auf beiden Seiten synchron abläuft.

Zudem sei noch auf die DE 20 2009 005 255 U1 verwiesen, die im Unterschied zu den vorher angeführten Schriften kein eigenständiges Bauteil der Ausstoßvorrichtung als Synchronisationselement aufweist. Vielmehr bildet hier die Schublade selbst sozusagen ein Synchronisationselement, da die Kraft eines gerade entriegelten Rastbeschlags über die Schublade auf den anderen Rastbeschlag weitergeleitet wird, wodurch die Kraft beider Ausstoßkraftspeicher das Entriegeln des anderen Rastbeschlags bewirken.

Weiters ist aus der WO 2012/159136 A1 eine Synchronisierungsvorrichtung für ein bewegbar gelagertes Möbelteil bekannt. Dabei weist eine Synchronisationsstange zwei Teilwellen auf, zwischen denen eine Überlastvorrichtung angeordnet ist. Bei Überschreiten eines vorbestimmten Haltedrehmoments wird eine Drehbewegung zwischen den beiden Teilwellen freigegeben. Dadurch wird die Synchronisationsstange von einer Betriebsstellung in eine Überlaststellung gebracht. In dieser Überlaststellung ist keine Bewegungsübertragung bzw. Synchronisierung möglich. Dies ist erst wieder möglich, wenn der bei Überlast ausgerastete federbelastete Rastteil in einer der Teilwellen wieder richtig einrastet, wobei dann wieder die ursprüngliche Relativstellung der beiden Teilwellen zueinander gegeben ist.

Eine gattungsbildende Anordnung geht aus der nicht vorveröffentlichten, österreichischen Patentanmeldung AT 514 865 (Anmeldenummer A 785/2013) hervor. Da nicht alle Bewegungen der Komponenten (Ausstoßschlitten, Übertragungselemente, Steuerhebel, usw.) der Antriebsvorrichtungen ständig synchronisiert werden, kann es vorkommen, dass sich die beiden Antriebsvorrichtungen der Anordnung in zueinander unterschiedlichen Stellungen befinden. Dies kann dazu führen, dass die beiden Antriebsvorrichtungen nicht gemeinsam (synchron) die Bewegungen durchführen. Somit sind kein sicheres Verriegeln und kein gemeinsames Ausstoßen möglich. Die Schublade kann dadurch nicht mehr wie vorgesehen bedient werden.

Die Aufgabe der vorliegenden Erfindung besteht daher darin, eine gegenüber dem Stand der Technik verbesserte Anordnung zu schaffen. Insbesondere soll die Funktionssicherheit verbessert werden.

Dies wird durch eine Anordnung mit den Merkmalen von Anspruch 1 erreicht. Demnach ist erfindungsgemäß eine Korrektureinrichtung vorgesehen, mit welcher die beiden Antriebsvorrichtungen in dieselbe Stellung gebracht werden. Mit anderen Worten wird durch die Korrektureinrichtung garantiert, dass sich beide Antriebsvorrichtungen in derselben Stellung im Bewegungsablauf der Antriebsvorrichtung befinden bzw. wieder in dieselbe Stellung gelangen.

Verschiedene Stellungen der Antriebsvorrichtung sind erfindungsgemäß die Stellung in einem Spannabschnitt, die Stellung in einem Verriegelungsabschnitt, die Stellung in einem Überdrückabschnitt und die Stellung in einem Ausstoßabschnitt. Als Beispiel sei angeführt, dass sich eine der Antriebsvorrichtungen in einer Stellung zu Beginn des Spannabschnitts verbindet, während sich die andere Antriebsvorrichtung - z. B. aufgrund einer Fehlbedienung - in einer Stellung am Ende des Verriegelungsabschnitts befindet. Wenn nun eine aktive Schließbewegung des bewegbaren Möbelteils erfolgt, würde dann eine Fehlauslösung der zweitgenannten Antriebsvorrichtung erfolgen, obwohl die erstgenannte Antriebsvorrichtung noch gar nicht in eine Stellung am Ende des Verriegelungsabschnitts gelangt ist. Dies wird durch eine Korrektureinrichtung verhindert, welche die beiden Antriebsvorrichtungen - beispielsweise bevor die zweitgenannte Antriebsvorrichtung ausgelöst wird - in dieselbe Stellung bringt.

Prinzipiell kann die Korrektureinrichtung so ausgebildet sein, dass sie eine Fehlstellung mithilfe einer entsprechenden elektronischen Detektiervorrichtung detektiert und aufgrund eines entsprechenden Signals eine Korrekturbewegung einer der Antriebsvorrichtungen auslöst. Dies kann unabhängig von der jeweiligen Position des bewegbaren Möbelteils erfolgen. Das heißt, die Korrektureinrichtung erkennt automatisch, ob eine Fehlstellung innerhalb der Anordnung gegeben ist und löst eine entsprechende Korrekturbewegung aus. Bevorzugt ist allerdings vorgesehen, dass während des Bewegens des bewegbaren Möbelteil durch die Korrektureinrichtung die beiden Antriebsvorrichtungen in dieselbe Stellung bringbar sind. Besonders bevorzugt erfolgt die Auslösung der Korrektureinrichtung durch die Bewegung des bewegbaren Möbelteils.

An sich ist es beliebig, in welche selbe Stellung die Antriebsvorrichtungen durch die Korrektureinrichtung gebracht werden. Bevorzugt ist vorgesehen, dass die Antriebsvorrichtungen durch die Korrektureinrichtung in die Verriegelungsstellung am Ende des Verriegelungsabschnitts bringbar sind.

Die Korrektureinrichtung kann prinzipiell Teil der Antriebsvorrichtungen sein. Beispielsweise könnte eine Positionsüberwachung durch einen Positionssensor erfolgen. Auf Basis eines entsprechenden Signals wird dann die Bewegung einer der Antriebsvorrichtung gehemmt, bis dann die zweite Antriebsvorrichtung dieselbe Stellung erreicht. Bevorzugt ist allerdings eine rein mechanische Korrektureinrichtung vorgesehen.

Gemäß einem besonders bevorzugten Ausführungsbeispiel ist vorgesehen, dass die Korrektureinrichtung Bestandteil der Synchronisierungsvorrichtung ist. Eine funktionell einfache Ausführungsvariante sieht dabei vor, dass die Synchronisierungsvorrichtung eine Synchronisierungsstange mit einem ersten Stangenteil und einem zweiten, zum ersten Stangenteil drehbaren Stangenteil aufweist, wobei die beiden Stangenteile die Korrektureinrichtung mitbilden. Über die Drehbarkeit der Stangenteile zueinander wird somit die Fehlstellung der Antriebsvorrichtungen korrigiert.

Im Speziellen kann dies dadurch erfolgen, dass die beiden Stangenteile zueinander eine erste Betriebsstellung aufweisen, in welcher ein bestimmtes Haltedrehmoment zwischen den beiden Stangenteilen gegeben ist und die beiden Stangenteile zueinander eine zweite, zur ersten Betriebsstellung verdrehte Betriebsstellung aufweisen. Für eine gleichbleibende Funktionalität ist dabei besonders bevorzugt vorgesehen, dass in der zweiten Betriebsstellung das Haltedrehmoment zwischen den beiden Stangenteilen im Wesentlichen gleich groß ist wie das Haltedrehmoment in der ersten Betriebsstellung. Somit kann auch bei einer später nochmals folgenden Fehlstellung wiederum die Korrektureinrichtung auf gleiche Art und Weise wirksam werden.

Es ist möglich, dass die Synchronisierungsvorrichtung direkt mit einem Teil (z. B. dem Ausstoßschlitten) der jeweiligen Antriebsvorrichtung in Verbindung steht. Bei einer bevorzugten Ausführungsvariante ist aber vorgesehen, dass die Synchronisierungsvorrichtung ein erstes Kuppelelement zum Verbinden der Synchronisierungsvorrichtung mit der ersten Antriebsvorrichtung und ein zweites Kuppelelement zum Verbinden der Synchronisierungsvorrichtung mit der zweiten Antriebsvorrichtung aufweist, wobei die Kuppelelemente über die Synchronisierungsstange bewegungsübertragend verbunden sind. Diese Bewegungsübertragung erfolgt dabei bevorzugt dadurch, dass die Kuppelelemente und die Synchronisierungsstange jeweils über eine am jeweiligen Kuppelelement ausgebildete Zahnstange und über ein die Synchronisierungsstange mitbildendes Zahnrad - wobei Zahnstange und Zahnrad miteinander kämmen - verbunden sind.

Um die Stellung der Antriebsvorrichtung bzw. von Teilen der Antriebsvorrichtung zu erkennen, sieht eine bevorzugte mechanische Variante vor, dass die Kuppelelemente jeweils durch einen, vorzugsweise nachgiebigen, Anschlag begrenzt bewegbar sind. Der Anschlag kann dabei Teil eines Gehäuses sein. Die Kuppelelemente wiederum sind bevorzugt an diesem Gehäuse bewegbar, insbesondere drehbar, gelagert.

Für die Fehlstellungskorrektur ist gemäß einem bevorzugten Ausführungsbeispiel dann vorgesehen, dass bei am Anschlag anliegendem ersten Kuppelelement und gleichzeitiger Bewegung des zweiten Kuppelelements die Stangenteile der Synchronisierungsstange eine Bewegungsübertragung vom zweiten Kuppelelement auf das erste Kuppelelement verhindern, indem sich die Stangenteile zueinander verdrehen. Somit kann sich das erste Kuppelelement nicht bewegen und ein ungewünschtes weiterbewegen der dazugehörigen Antriebsvorrichtung in eine weitere Stellung wird unterbunden. Im Speziellen wird das Verdrehen und somit die Korrektur durch die Korrektureinrichtung dadurch ausgelöst, dass eine Drehbewegung zwischen erstem und zweitem Stangenteil erfolgt, wenn die Kraft - in Form des Haltedrehmoments - zwischen den beiden Stangenteilen kleiner ist als die Kraft, die der Anschlag einer Bewegung des Kuppelelements entgegensetzt. Dies gilt insbesondere dann, wenn der Anschlag nachgiebig, zum Beispiel als Blattfeder bzw. als elastischer Arm, ausgebildet ist. Besonders bevorzugt ist daher vorgesehen, dass die beiden Kuppelelemente, die Anschläge der Kuppelelemente und die zueinander drehbaren Stangenteile die Korrektureinrichtung bilden.

Um eine möglichst gleichbleibende Funktionalität der Korrektureinrichtung zu gewährleisten, ist bevorzugt vorgesehen, dass das erste Stangenteil in das zweite Stangenteil einsteckbar ist, wobei das Haltedrehmoment zwischen den Stangenteilen - unabhängig von einer Einstecktiefe des ersten Stangenteils in das zweite Stangenteil - im Wesentlichen gleich groß bleibt.

Für die Ausbildung der Antriebsvorrichtungen ist zunächst anzuführen, dass diese nicht baugleich oder funktionsgleich ausgebildet sein müssen. Für eine einfache Massenproduktion ist aber bevorzugt vorgesehen, dass die Antriebsvorrichtungen im Wesentlichen spiegelsymmetrisch ausgebildet sind.

Im konkreten ist bevorzugt vorgesehen, dass die Antriebsvorrichtungen jeweils eine verriegelbare Ausstoßvorrichtung zum Ausstoßen des bewegbaren Möbelteils aus einer Schließstellung in eine Offenstellung und eine Verriegelungsvorrichtung zum Verriegeln der Ausstoßvorrichtung in einer Verriegelungsstellung aufweisen, wobei durch eine Überdrückbewegung des bewegbaren Möbelteils in eine hinter der Schließstellung liegende Überdrückstellung die Ausstoßvorrichtung aus der Verriegelungsstellung entriegelbar ist.

Die im Folgenden näher erläuterten bevorzugten Ausführungsbeispiele sind immer für beide Antriebsvorrichtungen zu lesen, wenngleich die konkrete Beschreibung immer nur anhand der ersten Antriebsvorrichtung und deren Komponenten erfolgt. Somit gelten sämtliche Angaben sinngemäß auch für die zweite Antriebsvorrichtung.

Konkret kann bei einem bevorzugten Ausführungsbeispiel der vorliegenden Erfindung vorgesehen sein, dass die erste Ausstoßvorrichtung ein Gehäuse, einen am Gehäuse verfahrbaren Ausstoßschlitten, einen den Ausstoßschlitten beaufschlagenden Ausstoßkraftspeicher und einen am Ausstoßschlitten bewegbar, vorzugsweise drehbar, gelagerten Steuerhebel aufweist und die erste Verriegelungsvorrichtung ein am Steuerhebel angeordnetes Rastelement und ein Verriegelungselement aufweist, an dem das Rastelement in der Verriegelungsstellung anliegt.

Weiters ist bevorzugt vorgesehen, dass das Rastelement bei der Überdrückbewegung von der Verriegelungsstellung in einen Überdrückabschnitt bewegbar ist und bei der Öffnungsbewegung vom Ausstoßkraftspeicher durch einen Ausstoßabschnitt bewegbar ist, wobei das Verriegelungselement durch das im Ausstoßabschnitt in Öffnungsrichtung bewegte Rastelement bewegbar ist. Das heißt, wenn sich das Rastelement nicht mehr in der Verriegelungsstellung befindet, kann das Rastelement das Verriegelungselement bewegen.

Grundsätzlich kann die Verriegelung über an sich bekannte Touch-Latch-Mechanismen erfolgen. Bevorzugt ist allerdings vorgesehen, dass die erste Antriebsvorrichtung eine herzkurvenförmige Kulissenbahn für das Rastelement aufweist, mit einem im Gehäuse ausgebildeten Spannabschnitt zum Spannen des Ausstoßkraftspeichers, einem Verriegelungsabschnitt, wobei das Verriegelungselement den Verriegelungsabschnitt mitbildet, dem im Gehäuse ausgebildeten Überdrückabschnitt und dem im Gehäuse ausgebildeten Ausstoßabschnitt.

Weiters ist bevorzugt vorgesehen, dass das Verriegelungselement mit der Synchronisierungsvorrichtung verbunden ist. Eine besonders einfache Anordnung mit wenigen Bauteilen ergibt sich dann, wenn das Verriegelungselement einstückig mit der Synchronisierungsvorrichtung bzw. mit zumindest einem Teil der Synchronisierungsvorrichtung ausgebildet ist. Hier kann auch vorgesehen sein, dass das Verriegelungselement am Gehäuse bewegbar, vorzugsweise drehbar, gelagert ist.

Die besonderen Vorteile der einfachen Bauweise ergeben sich vor allem dann, wenn das Verriegelungselement eine Verriegelungsfläche, an dem das Rastelement in der Verriegelungsstellung anliegt, und ein Synchronisierungsfläche, an dem das Rastelement bei der Bewegung durch den Ausstoßabschnitt in Öffnungsrichtung anliegt, aufweist. Dabei ist die Verriegelungsfläche im Wesentlichen tangential zur Drehrichtung des Verriegelungselements ausgerichtet und die Synchronisierungsfläche ist im Wesentlichen radial in Bezug auf die Drehachse des Verrieglungselements ausgerichtet. Das heißt, durch Kraftausübung auf die Verriegelungsfläche kann keine Drehung des Verriegelungselements - und somit keine Synchronisierung - ausgelöst werden. Nur durch die Kraftausübung auf die Synchronisierungsfläche kann die Dreh- und somit Synchronisierungsbewegung erfolgen.

Bevorzugt ist das Verriegelungselement Teil des Kuppelelements. Besonders bevorzugt ist das Verriegelungselement einstückig mit dem Kuppelelement der Synchronisierungsvorrichtung ausgebildet.

Schutz wird auch begehrt für ein Möbel mit einem Möbelkorpus, einem am Möbelkorpus bewegbar gelagerten Möbelteil und einer erfindungsgemäßen Anordnung.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: ein Möbel mit einem bewegbaren Möbelteil samt Antriebsvorrichtungen und Synchronisiervorrichtung in einer teilweise aufgebrochenen, perspektivischen Darstellung,
- Fig. 2: eine Explosionsdarstellung einer Antriebsvorrichtung,
- Fig. 3: eine perspektivische Ansicht der zusammengebauten Antriebsvorrichtung,
- Fig. 4: Teile einer Synchronisierungsvorrichtung,
- Fig. 5: eine teilweise Explosionsdarstellung der Anordnung mit zwei Antriebsvorrichtungen und der Synchronisierungsvorrichtung,
- Fig. 6: die zusammengebaute Anordnung,
- Fig. 7: eine alternative Variante der Synchronisierungsvorrichtung,
- Fig. 8 bis 18: den Bewegungsablauf einer Anordnung in Draufsicht,
- Fig. 19: eine Explosionsdarstellung einer alternativen Ausführung der Anordnung,
- Fig. 20 bis 23a: den Bewegungsablauf der Anordnung gemäß Fig. 19 in Draufsicht und in perspektivischer Ansicht,
- Fig. 24 bis 27: den fehlerhaften Bewegungsablauf einer Anordnung ohne Korrektureinrichtung,
- Fig. 28 bis 35a: diverse Ansichten und Schnitte von Komponenten eines Ausführungsbeispiels einer erfindungsgemäßen Synchronisierungsvorrichtung und
- Fig. 36 bis 40: den durch die Korrektureinrichtung korrigierten Bewegungsablauf einer Anordnung.

In den Fig. 1 bis 23a ist ein Anordnung 1 beschrieben, wie sie aus der nicht vorveröffentlichten AT 514 865 hervorgeht. Von der grundsätzlichen Konstruktion her baugleich ist auch ein bevorzugtes Ausführungsbeispiel der vorliegenden Erfindung ausgebildet. Unterschiede sind vor allem im Bereich der Synchronisierungsvorrichtung 6 gegeben, welche in den später folgenden Zeichnungen ab Fig. 24 erläutert werden.

Fig. 1 zeigt ein Möbel 18 mit einem Möbelkorpus 19 und einem relativ dazu bewegbaren Möbelteil 3 in Form einer Schublade in einer teilweise aufgebrochenen, perspektivischen Ansicht. Diese Schublade ist über eine Ausziehführung 36 am Möbelkorpus 19 bewegbar gelagert. An der Unterseite des bewegbaren Möbelteiles 3 ist eine Anordnung 1 angebracht, die zwei seitlich am Schubladenboden 63 bzw. an einer Ladenschiene 64 befestigte Antriebsvorrichtungen 7 und 2 (siehe im Speziellen Fig. 5) und eine Synchronisierungsvorrichtung 6 aufweist.

In Fig. 2 ist ein Teil der Anordnung 1 vor allem mit den wesentlichen Komponenten der ersten Antriebsvorrichtung 2 in einer Explosionsdarstellung ersichtlich. Über das Gehäuse 8 ist die erste Antriebsvorrichtung 2 am bewegbaren Möbelteil 3 angebracht. Einerseits am Gehäuse 8 und andererseits am Ausstoßschlitten 9 sind die als Zugfeder ausgebildeten Ausstoßkraftspeicher 10 gehalten. Der Ausstoßschlitten 9 ist entlang der Führungsbahn 32 im Gehäuse 8 verfahrbar. Das Gehäuse 8, die Ausstoßkraftspeicher 10, der Ausstoßschlitten 9 und der Steuerhebel 23 bilden zusammen die wesentlichen Komponenten der ersten Ausstoßvorrichtung 4. Weiters kann der ersten Ausstoßvorrichtung aber auch das Übertragungselement 20 zugeordnet werden. Dieses liegt über den Übertragungsanschlag 25 am am Steuerhebel 23 ausgebildeten Anschlag 33 an. Das Übertragungselement 20 ist entlang der im Gehäuse 8 ausgebildeten Steuerbahn 24 verfahrbar. Diese Steuerbahn 24 weist einen abgewinkelten Endabschnitt 34 auf. Sobald der mit dem Übertragungselement 20 gelenkig verbundene Fanghebel 22 in diesen abgewinkelten Endabschnitt 34 gelangt, verschwenkt sich dieser Fanghebel 22, wodurch die Antriebsvorrichtung 2 vom möbelkorpusfesten Mitnehmer 21 freigegeben wird. Wenn der Fanghebel 22 umgekehrt diesen abgewinkelten Endabschnitt 34 verlässt, wird der Mitnehmer 21 zwischen Fanghebel 22 und Übertragungselement 20 gefangen bzw. gehalten. Weiters ist am Gehäuse 8 das Kuppelelement 16 der Synchronisierungsvorrichtung 6 um die Drehachse D drehbar gelagert. Einstückig mit diesem Kuppelelement 16 ist auch das Verriegelungselement 12 ausgebildet, das gemeinsam mit dem am Steuerhebel 23 angeordneten Rastelement 11 die Verriegelungsvorrichtung 5 für die erste Ausstoßvorrichtung 4 bildet. Zudem ist die im Gehäuse 8 ausgebildete herzkurvenförmige Kulissenbahn 13 gezeigt, die den Spannabschnitt S, den Durchdrückabschnitt DR, den Verriegelungsabschnitt V, den Überdrückabschnitt Ü und den Ausstoßabschnitt A aufweist. Der Verriegelungsabschnitt V wird zusätzlich vom Verriegelungselement 12 mitgebildet.

In Fig. 3 sind wesentliche Teile der Anordnung 1 in zusammengebautem Zustand dargestellt. Die Ausstoßkraftspeicher 10 sind gespannt und das Rastelement 11 befindet sich in Verriegelungsabschnitt V, wodurch sich die erste Ausstoßvorrichtung 4 in der Verriegelungsstellung VS befindet. Da der Mitnehmer 21 vom Fanghebel 22 gefangen ist, befindet sich das nicht dargestellte bewegbare Möbelteil 3 in der Schließstellung SS.

Ein Beispiel von Komponenten einer - nicht erfindungsgemäßen - Synchronisierungsvorrichtung 6 ist in Fig. 4 dargestellt. Dabei sind die Zahnstangen 27 und das Zahnrad 28 an der Basisplatte 26 bewegbar gelagert. In Fig. 5 sind die einzelnen Komponenten der Anordnung 1 in noch nicht ganz zusammengebautem Zustand ersichtlich, da die Verbindung über die Synchronisierungsstangen 17 noch nicht hergestellt ist. Dies ist aber in Fig. 6 dargestellt, wonach die Synchronisierungsstangen 17 einerseits mit den Kuppelelementen 16a und 16b und andererseits mit den Zahnstangen 27 jeweils drehgelenkig verbunden sind.

Eine zu Fig. 6 alternative Ausbildung einer - ebenfalls nicht erfindungsgemäßen - Synchronisierungsvorrichtung 6 ist in Fig. 7 dargestellt, wobei die Synchronisierungsstangen 17 über Langlochverbindungen linear aneinander zwangsgeführt sind.

Zu den Fig. 8 bis 23a ist der grundsätzliche Bewegungsablauf der Antriebsvorrichtungen 2 und 7 und der Synchronisierungsvorrichtung 6 nachfolgend erläutert. Obwohl die dargestellten Komponenten mit den Bezugszeichen 17, 26, 27 und 28 nicht erfindungsgemäß ausgebildet sind, gilt der beschriebene Funktionsablauf sinngemäß auch für ein bevorzugtes Ausführungsbeispiel der erfindungsgemäßen Anordnung 1.

Fig. 8 zeigt eine Draufsicht auf die Anordnung 1 mit der ersten Antriebsvorrichtung 2, der zweiten Antriebsvorrichtung 7 und der Synchronisierungsvorrichtung 6. In den links und rechts ersichtlichen Detailausschnitten ist erkennbar, dass sich jeweils das Rastelement 11 im Verriegelungsabschnitt V der herzkurvenförmigen Kulissenbahn 13 befindet. Dabei liegt das Rastelement 11 an der Verriegelungsfläche 14 der Verriegelungselements 12 an. Diese Verriegelungsfläche 14 ist tangential zur Drehrichtung der Drehachse D ausgerichtet. Da somit die auf das Rastelement 11 wirkende Kraft der Ausstoßkraftspeicher 10 keine Drehbewegung der Kuppelelemente 16a und 16b auslösen kann, bleiben die Ausstoßvorrichtungen 4 jeweils in ihrer Verriegelungsstellung VS. Das bewegbare Möbelteil 3 befindet sich in Schließstellung SS.

Wenn nun ausgehend von Fig. 8 in Schließrichtung SR einseitig auf den linken Bereich des bewegbaren Möbelteils 3 gedrückt wird, wird das Rastelement 11 der ersten Antriebsvorrichtung 2 in den Überdrückabschnitt Ü bewegt, da sich das Gehäuse 8 relativ zum Steuerhebel 23, zum Übertragungselement 20 und zum Mitnehmer 21 in Schließrichtung bewegt (siehe Fig. 9). Dabei wird das Rastelement 11 von der Abweisschräge 35 vom Verriegelungsabschnitt V in der Überdrückabschnitt Ü bewegt. Diese Überdrückbewegung beginnt frei von einer Bewegungsübertragung zwischen erster Antriebsvorrichtung 2 und Synchronisierungsvorrichtung 6. Die zweite Antriebsvorrichtung 7 bleibt somit unbeeinflusst von dieser Überdrückbewegung auf der linken Seite. Dadurch wird die Überdrückbewegung nur gegen die Kraft des Ausstoßkraftspeichers 10 einer Ausstoßvorrichtung 4 durchgeführt. Das bewegbare Möbelteil 3 befindet sich damit - zumindest einseitig - in der Überdrückstellung ÜS.

Sobald das bewegbare Möbelteil 3 losgelassen wird, kann sich der Ausstoßkraftspeicher 10 der ersten Ausstoßvorrichtung 4 entspannen. Dadurch wird das Gehäuse 8 mitsamt dem daran befestigten bewegbaren Möbelteil 3 relativ zum Mitnehmer 21 in Öffnungsrichtung OR ausgestoßen (siehe Fig. 10), wodurch das Rastelement 11 auch in den Ausstoßabschnitt A der herzkurvenförmigen Kulissenbahn 13 gelangt. Die erste Ausstoßvorrichtung 4 stößt sich somit eigentlich am Möbelkorpus 19, im Speziellen am Mitnehmer 21 ab. Bis hierhin ist noch keine Bewegungsübertragung auf die Synchronisierungsvorrichtung 6 erfolgt. Das Rastelement 11 liegt aber gemäß Fig. 10 bereits an der Synchronisierungsfläche 15 des Verriegelungselements 12 an. Diese Synchronisierungsfläche 15 ist radial zu den Drehachsen D der Kuppelelemente 16a und 16b ausgerichtet.

Durch diese Ausrichtung der Synchronisierungsfläche 15 erfolgt schließlich - wenn der Ausstoßkraftspeicher 10 das Rastelement 11 weiter durch den Ausstoßabschnitt A in Öffnungsrichtung in die Stellung gemäß Fig. 11 bewegt - die Bewegungsübertragung von der ersten Antriebsvorrichtung 2 auf die Synchronisierungsvorrichtung 6 und weiter auf die zweite Antriebsvorrichtung 7. Durch die Synchronisierung wird das Verriegelungselement 12 der zweiten Antriebsvorrichtung 7 verschwenkt, wodurch das Rastelement 11 nicht mehr an dessen Verriegelungsfläche 14 verriegelt ist. Somit gelangt dieses Rastelement 11 direkt vom Verriegelungsabschnitt V in den Ausstoßabschnitt A. Es kann sich also auch der Ausstoßkraftspeicher 10 der zweiten Ausstoßvorrichtung 4 entspannen und das bewegbare Möbelteil 3 wird von beiden Ausstoßvorrichtungen 4 synchron in eine Offenstellung OS ausgestoßen.

Nach weiterer Drehung der beiden Kuppelelemente 16a und 16b in die Stellung gemäß Fig. 12 liegen das Rastelement 11 und das Verriegelungselement 12 nicht mehr aneinander an. Die Ausstoßkraftspeicher 10 beider Ausstoßvorrichtungen 4 können sich weiter entspannen. Im Vergleich zu Fig. 10 ist auch gut erkennbar, dass sich die Kuppelelemente 16a und 16b um die Drehachse D um ca. 50° gedreht haben. Begrenzt ist diese Drehbewegung einerseits durch Anschlagen des Verriegelungselements 12 am Gehäuse 8 und andererseits durch Anschlagen des leicht elastischen Federelements 30 ebenfalls am Gehäuse 8. Generell kann dieser Drehbereich je nach Ausführung zwischen 30° und 90° Grad liegen. Die relativ weite Drehbewegung bringt den Vorteil, dass vor allem das Gesamtspiel der Synchronisierungs-vorrichtung 6 kaum einen Einfluss auf die Synchronisierung hat.

Schließlich sind gemäß Fig. 13 beide Ausstoßkraftspeicher 10 voll entspannt und der der Ausstoßvorgang ist abgeschlossen.

Durch den Schwung oder aktives Ziehen am bewegbaren Möbelteil 3 gelangen dann die Antriebsvorrichtung 2 und 7 in die Stellung gemäß Fig. 14. Dabei kontaktieren sich der Steuerhebel 23 und das Übertragungselement 20 nicht mehr. Der Fanghebel 22 befindet sich aber im abgewinkelten Endabschnitt 34 der Steuerbahn 24, wodurch der Mitnehmer 21 freigegeben wird. Das bewegbare Möbelteil 3 ist somit frei bewegbar.

Der Schließvorgang des bewegbaren Möbelteils 3 ist ab Fig. 15 dargestellt. Hier ist der Mitnehmer 21 wieder gefangen und über das Übertragungselement 20 wird der Steuerhebel 23 und mit diesem das Rastelement 11 im Spannabschnitt S bewegt, wodurch die Ausstoßkraftspeicher 10 händisch beim Schließen gespannt werden.

Bei dieser Schließ- und Spannbewegung gelangen auch beide Rastelemente 11 gemäß Fig. 16 in Anschlag mit den Rückstellhebeln 29 der Kuppelelemente 16a und 16b. Dadurch werden die Kuppelelemente 16a und 16b jeweils um die Drehachse D gedreht, sodass sich auch gemäß Fig. 17 die Verriegelungselemente 12 immer näher in Richtung Verriegelungsabschnitt V bewegen.

In Fig. 18 schließlich sind die Kuppelelemente 16a und 16b wieder in ihrer Ausgangsstellung, sodass die Verriegelungsflächen 14 der Verriegelungselemente 12 wieder zur Verriegelung der Rastelemente 11 dienen. Die leicht elastischen Elemente 30 der Kuppelelemente 16a und 16b sorgen für die richtige Positionierung (Nullposition) der Verriegelungselemente 12, sodass die Verriegelungselemente 12 die Rastmulde bzw. den Verriegelungsabschnitt V mitbilden. Es ist wieder die Verriegelungsstellung VS der beiden Ausstoßvorrichtungen 4 bei gespannten Ausstoßkraftspeichern 10 erreicht. Das bewegbare Möbelteil 3 befindet sich wieder in Schließstellung SS. Um zu garantieren, dass die Kuppelelemente 16a und 16b in ihrer Stellung - nach dem das Rastelement 11 den Rückstellhebel 29 nicht mehr berührt und bevor das Rastelement 11 am Verriegelungselement 11 wieder anliegt - bleiben, können im Gehäuse 8 kleine Rastnasen ausgebildet sein, die mit den Kuppelelementen 16a und 16b, bevorzugt mit deren Verriegelungselementen 12, zusammenwirken.

In Fig. 19 ist ein alternatives Ausführungsbeispiel der Synchronisierungsvorrichtung 6 in einer Explosionsdarstellung ersichtlich. Demgemäß ist am Kuppelelement 16 direkt die Zahnstange 27 ausgebildet. Am Gehäuse 8 ist ein Halter 31 befestigt, an dem die Synchronisierungsstange 17 mit an deren Ende ausgebildetem Zahnrad 28 drehbar gelagert ist. Das Zahnrad 28 kämmt mit der Zahnstange 27, sodass eine Drehbewegung des Kuppelelements 16 in eine Drehbewegung der Synchronisierungsstange 17 - und umgekehrt - übertragen wird. Die restlichen Komponenten der Anordnung 1 gemäß Fig. 19 sind identisch mit dem ersten Ausführungsbeispiel.

In den Fig. 20 bis 23a sind zu Fig. 19 passend die wichtigsten Stellungen des Bewegungsablaufs der Antriebsvorrichtungen 2 bzw. 7 und der Synchronisierungsvorrichtung 6 dargestellt. Die Drehbewegung der Synchronisierungsstange 17 ist am besten in Fig. 23a verdeutlicht.

Mit den Fig. 24 bis 27 wird im Detail ein Problem erläutert, welches sich manchmal bei bisherigen Anordnungen 1 mit zwei Antriebsvorrichtungen 2 und 7 und einer Synchronisierungsvorrichtung 6 ergeben hat.

Durch eine Fehlbedienung oder durch die Montage von in zueinander unterschiedlichen Stellungen befindlichen Antriebsvorrichtungen 2 und 7 konnte es vorkommen, dass - wie in Fig. 24 beispielhaft dargestellt - die erste Antriebsvorrichtung 2 eine Stellung zu Beginn des Spannabschnitts S einnimmt, während die zweite Antriebsvorrichtung 7 eine Stellung am Ende des Verriegelungsabschnitts V einnimmt. Anders ausgedrückt befinden sich die beiden Antriebsvorrichtung 2 und 7 in verschiedenen Stellungen. Am besten ersichtlich sind die jeweiligen Stellungen über die Position des jeweiligen Rastelements 11 in der herzkurvenförmigen Kulissenbahn 13. Konkret befindet sich das Rastelement 11 der ersten Antriebsvorrichtung 2 am Ende des Ausstoßabschnitts A, welcher gleichzeitig den Beginn des Spannabschnitts S bildet (siehe Detail links unten). Das Rastelement 11 der zweiten Antriebsvorrichtung 7 befindet sich am Ende des Verriegelungsabschnitts V (siehe Detail rechts unten), mithin also in der Rastmulde der herzkurvenförmigen Kulissenbahn 13.

Wenn nun ausgehend von dieser Fehlstellung in Schließrichtung SR auf das noch geöffnete bewegbare Möbelteil 3 gedrückt wird, so wird bei der Antriebsvorrichtung 2 aufgrund des feststehenden Mitnehmers 21 das Übertragungselement 20 und mit diesem der Steuerhebel 23 samt Rastelement 11 relativ zum Gehäuse 8 bewegt. Dadurch ist die Stellung gemäß Fig. 25 erreicht. Das Rastelement 11 hat dabei schon einen Teil des Spannabschnitts S zurückgelegt. Das Rastelement 11 bzw. dessen Steuerhebel 23 liegt dadurch bereits am ersten Kuppelelement 16a an (siehe vor allem den Detailausschnitt unten links). Das Rastelement 11 der zweiten Antriebsvorrichtung 7 befindet sich noch in der Rastmulde des Verriegelungsabschnitts V (siehe vor allem den Detailausschnitt unten rechts).

Sobald sich bei einer weiteren Bewegung in Schließrichtung SR das erste Koppelelement 16a der ersten Antriebsvorrichtung 2 aufgrund des sich bewegenden Steuerhebels 23 zu drehen beginnt, erfolgt über die Synchronisierungsvorrichtung 6 eine Bewegungsübertragung auf das zweite Kuppelelement 16b der zweiten Antriebsvorrichtung 7, welches sich dadurch im Uhrzeigersinn dreht. Dies bedingt auch eine Bewegung des einstückig mit dem zweiten Kuppelelement 16b ausgebildeten Verriegelungselements 12, wodurch sich die Rastmulde öffnet und die Verriegelungsstellung VS aufgehoben wird. Infolge dessen kann sich der Ausstoßkraftspeicher 10 der zweiten Antriebsvorrichtung 7 entspannen und bewegt dadurch den Ausstoßschlitten 9 durch den Ausstoßabschnitt A. Somit befindet sich die zweite Antriebsvorrichtung 7 - wie in Fig. 26 gezeigt - in einer Stellung am Ende des Ausstoßabschnitts A während sich die erste Antriebsvorrichtung 2 in einer Stellung zu Beginn des Verriegelungsabschnitts V befindet.

In Fig. 27 hat schließlich das Rastelement 11 der ersten Antriebsvorrichtung 2 das Ende des Verriegelungsabschnitts V erreicht.

Diese ungewünschte Fehlsynchronisation wird durch die vorliegende Erfindung behoben, wobei dies anhand des bevorzugten Ausführungsbeispiels gemäß der Fig. 28 bis 40 im Folgenden näher erläutert wird.

In Fig. 28 sind Komponenten der Synchronisierungsvorrichtung 6 veranschaulicht. Im Speziellen ist das in den dritten, profilförmigen bzw. strangpressförmigen Stangenteil 17c eingesteckte erste Stangenteil 17a ersichtlich.

Wie aus Fig. 29 hervorgeht, bilden diese beiden Stangenteile 17a und 17c zusammen mit dem zweiten Stangenteil 17b die Synchronisierungsstange 17. Am anderen Ende des dritten Stangenteils 17c sind zwei weitere, baugleich ausgebildete Stangenteile 17a und 17b vorgesehen. Mitsamt den Koppelelementen 16a und 16b bildet die Synchronisierungsstange 17 die Synchronisierungsvorrichtung 6. In der größer dargestellten Fig. 29a ist die am ersten Kuppelelement 16a ausgebildete Zahnstange 27 und das am zweiten Stangenteil 17b ausgebildete Zahnrad 28 erkennbar.

Im zusammengebauten Zustand gemäß den Fig. 30 und 30a kämmen die Zahnstange 27 und das Zahnrad 28. Das erste Stangenteil 17a ist mit seinem vorderen Bereich in das zweiten Stangenteil 17b eingesteckt.

In Fig. 31 ist die Synchronisierungsvorrichtung 6 an der ersten Antriebsvorrichtung 2 angebracht. Der eingezeichnete Schnitt i-i ist in Fig. 31a ersichtlich. Fig. 31b zeigt ein Detail aus Fig. 31a. In diesem Schnitt ist erkennbar, dass das erste Stangenteil 17a passgenau und dadurch reibschlüssig im dritten Stangenteil 17c festsitzt bzw. eingesteckt ist. Auf gleiche Art und Weise ist das erste Stangenteil 17a auch in das zweite Stangenteil 18b eingesteckt. Der Reibschluss wird dabei über die Kontaktfläche 37 erreicht. Gleichzeitig verbleibt aber auch abschnittsweise ein Freiraum 39 zwischen erstem Stangenteil 17a und zweitem Stangenteil 17b. Aus Fig. 31b ist auch ansatzweise das Gehäuse 8 der ersten Antriebsvorrichtung 2 erkennbar, welche über die Montageplatte 38 an einem nicht dargestellten bewegbaren Möbelteil 3 montiert ist. Am Gehäuse 8 wiederum ist das erste Kuppelelement 16a drehbar gelagert, welches über die Zahnstange 27 mit dem Zahnrad 28 des zweiten Stangenteils 17b kämmt. Der Halter 31 ist am Gehäuse 8 angebracht und bildet ein Drehlager für die Synchronisierungsstange 17.

In Fig. 32 ist der Schnitt ii-ii eingezeichnet, welcher in Fig. 32a dargestellt ist. Fig. 32b zeigt ein Detail aus Fig. 32a, wobei hervorgeht, dass der vordere Bereich des ersten Stangenteils 17a im Querschnitt viereckig mit abgerundeten Ecken ausgebildet ist. Das zweite Stangenteil 17b weist im Querschnitt drei Auswölbungen 42 auf. Dadurch liegt das erste Stangenteil 17a nicht in vollem Umfang am zweiten Stangenteil 17b an. Vielmehr ergeben sich neben den Kontaktflächen 37 auch die Freiräume 39. Der strichpunktiert eingezeichnete Schnitt entspricht dabei im Wesentlichen dem Schnitt i-i, welcher in Fig. 31b dargestellt ist und ebenfalls die Kontaktfläche 37 und den Freiraum 39 veranschaulicht. In dieser Fig. 32b weisen die Stangenteile 17a und 17b zueinander eine erste Betriebsstellung B1 auf. In dieser ersten Betriebsstellung B1 ist ein bestimmtes Haltedrehmoment H zwischen den Stangenteilen 17a und 17b aufgrund der Reibung im Bereich der Kontaktflächen 37 gegeben.

In Fig. 33 ist der Schnitt iii-iii eingezeichnet, welcher in Fig. 33a dargestellt ist. Fig. 33b zeigt ein Detail aus Fig. 33a, wobei das erste Stangenteil 17a und das zweite Stangenteil 17b die Korrektureinrichtung 50 mitbilden, indem das erste Stangenteil 17a zum zweiten Stangenteil 17b verdrehbar ist. Konkret hat sich in Fig. 33b das erste Stangenteil 17a zum zweiten Stangenteil 17b gegenüber Fig. 32b verdreht (veranschaulicht durch die anders ausgerichtete Schraffur). Das heißt, das erste Stangenteil hat das Haltedrehmoment H im Bereich der Kontaktflächen 37 überwunden und sich relativ zum zweiten Stangenteil 17b (in diesem Fall um etwa 90°) in die zweite Betriebsstellung B2 gedreht. In dieser zweiten Betriebsstellung B2 ist das Haltedrehmoment H im Bereich der Kontaktflächen 37 wieder gleich groß wie in der ersten Betriebsstellung B1.

Auch aus einem Vergleich zwischen den Fig. 32c und 33c gehen die unterschiedlichen Betriebsstellungen B1 und B2 der Synchronisierungsvorrichtung 6 hervor. Vor allem die eingezeichneten Markierungen M veranschaulichen die relative Drehbewegung zwischen erstem Stangenteil 17a und zweitem Stangenteil 17b. Das Ausmaß der Verdrehung ist an sich beliebig, solange eine Fehlstellung dadurch ausgeglichen wird und auch in der zweiten Betriebsstellung B2 wieder ein in etwa gleich großes Haltedrehmoment H gegeben ist.

Mit Verweis auf die Fig. 34 und 35 ist zunächst auszuführen, dass in der Möbelindustrie 16 mm und 19 mm die gängigsten Plattendicken für Holz- bzw. Spanplatten für den Möbelbau sind. Um Möbel mit diesen unterschiedlichen Plattendicken mit baugleichen Anordnungen 1 bestücken zu können, erfolgt meist eine Längenanpassung der Synchronisierungsstange 17. Um aber auch bei diesen unterschiedlichen langen Synchronisierungsstangen 17 dieselbe Funktionalität der Korrektureinrichtung 50 gewährleisten zu können, ist bevorzugt vorgesehen, dass das Haltedrehmoment H zwischen den Stangenteilen 17a und 17b - unabhängig von einer Einstecktiefe des ersten Stangenteils 17a in das zweite Stangenteil 17b - im Wesentlichen gleich groß bleibt. Dazu passend ist in den Fig. 34 und 34a eine geringere Einstecktiefe dargestellt (passend für eine Plattendicke von 16 mm). In diesem Fall ist der vordere Bereich des ersten Stangenteils 17a im Bereich der Laschen 40 angeordnet, in welchem das zweite Stangenteil 17b weniger steif ist als im Bereich der Ausnehmungen 42. Dadurch ist die gesamte Kontaktfläche 37 zwischen den Stangenteilen 17a und 17b relativ groß, es ist aber eine relativ geringe Steifigkeit der Laschen 40 gegeben. Somit ergeben die Elastizität und die Größe der Kontaktflächen 37 zusammenwirkend das Haltedrehmoment H.

Dagegen ist in den Fig. 35 und 35a das erste Stangenteil 17a tiefer in das zweite Stangenteil 17b eingesteckt (passend für eine Plattendicke von 19 mm). Die Größe der Kontaktflächen 37 ist in diesem Fall aufgrund der Ausnehmungen 42 geringer. Durch die höhere Steifigkeit des zweiten Stangenteils 17b im zahnradnahen Bereich ergibt sich aber insgesamt wieder dasselbe Haltedrehmoment H wie bei geringerer Einstecktiefe. Ein konstantes Haltedrehmoment H kann bei unterschiedlichen Einstecktiefen und bei gleichbleibender Steifigkeit der beteiligten Komponenten allein durch dieselbe Größe der Kontaktflächen 37 gewährleistet werden. Dies ist in einem Vergleich zwischen den Fig. 34b und 35b veranschaulicht.

Mit Verweis auf die Fig. 36 bis 40 wird im Folgenden der Bewegungsablauf bzw. die Funktionsweise einer Anordnung 1 mit einer erfindungsgemäßen Korrektureinrichtung 50 erläutert.

In Fig. 36 ist dieselbe Ausgangslage der Anordnung 1 wie in Fig. 24 gegeben, nur dass sich in diesem Fall in umgekehrter Weise die zweite Antriebsvorrichtung 7 in einer Stellung zu Beginn des Spannabschnitts S befindet, während sich die erste Antriebsvorrichtung 2 in einer Stellung am Ende des Verriegelungsabschnitts V befindet.

Wenn nun ausgehend von dieser Stellung in Schließrichtung SR auf das geöffnete Möbelteil 3 gedrückt wird, so bewegt sich bei der zweiten Antriebsvorrichtung 7 über den Mitnehmer 21 und das Übertragungselement 20 der Steuerhebel 23 mitsamt dem Rastelement 11 entlang dem Spannabschnitt S. Dadurch gelangt der Steuerhebel 23 in Kontakt mit dem zweiten Kuppelelement 16b, wie dies in Fig. 37 rechts unten am besten ersichtlich ist. Bereits in dieser Fig. 37 ist erkennbar, dass beide Antriebsvorrichtungen 2 und 7 jeweils einen elastischen Arm 44 aufweisen.

Im Detail geht dazu aus Fig. 37a hervor, dass die Spiele der einzelnen Komponenten zueinander so eingestellt sind, dass bei in Verriegelungsstellung befindlichem Verriegelungselement 12 zwischen den Kuppelelementen 16a und 16b und dem durch den elastischen Arm 44 gebildeten Anschlag 43 ein geringer Spalt verbleibt. Durch seine Steifigkeit (Federhärte) setzt der elastisch Arm 44 über den Anschlag 43 einer entsprechenden Bewegung des jeweiligen Kuppelelements 16a bzw. 16b eine bestimmte Kraft K entgegen.

Sobald nun ausgehend von Fig. 37 das bewegbare Möbelteil 3 weiter in Schließrichtung SR bewegt wird, so beginnt sich das zweite Kuppelelement 16b der zweiten Antriebsvorrichtung 7 im Uhrzeigersinn zu drehen (siehe Fig. 38). Diese Bewegung wird über die Zahnstange 27 und das Zahnrad 28 auf die Synchronisierungsstange 17 übertragen. Dadurch bewegt sich über das linksseitige Zahnrad 28 und die entsprechende Zahnstange 28 das erste Kuppelelement 16a gegen den Uhrzeigersinn, bis dieses erste Kuppelelement 16a am Anschlag 43 anliegt. Bei durch Drücken fortgesetzter Bewegung des zweiten Kuppelelements 16b wird die Korrektureinrichtung 50 betätigt, indem eine Drehbewegung zwischen erstem Stangenteil 17a und zweitem Stangenteil 17b erfolgt, da die Kraft - in Form des Haltedrehmoments H - zwischen den beiden Stangenteilen 17a und 17b kleiner ist als die Kraft K, die der Anschlag 43 (bzw. die Elastizität des elastischen Arms 44) einer Bewegung des ersten Kuppelelements 16a entgegensetzt. Anders ausgedrückt wird durch den Anschlag 43 das erste Kuppelelement 16a an einer weiteren Bewegung gegen den Uhrzeigersinn gehindert. Dadurch bewegt sich auch die linksseitige Zahnstange 27 nicht mehr weiter und das Zahnrad 28 des linksseitigen zweiten Stangenteils 17b kann sich ebenfalls nicht mehr drehen. Da das linksseitige erste Stangenteil 17a aber weiterhin ausgehend vom zweiten Kuppelelement 16b einen Drehimpuls erhält, wird das Haltedrehmoment H zwischen den beiden Stangenteilen 17a und 17b überwunden und die Stangenteile 17a und 17b drehen sich relativ zueinander von der ersten Betriebsstellung B1 in die zweite Betriebsstellung B2. Die zweite Antriebsvorrichtung 7 hat in Fig. 38 bereits den Beginn des Verriegelungsabschnitts V erreicht, von wo an der Kontakt zwischen Steuerhebel 23 und zweitem Kuppelelement 16b wieder aufhört. In Fig. 38 ist veranschaulicht, dass der Anschlag 43, das erste Kuppelelement 16a, das erste Stangenteil 17a und das zweite Stangenteil 17b (mit den dazwischen wirkenden Kräften K und H) die Korrektureinrichtung 50 bilden. In gleicher Art und Weise bilden auch die baugleichen Komponenten auf der anderen Seite eine Korrektureinrichtung 50.

In Fig. 39 haben schließlich beide Antriebsvorrichtungen 2 und 7 wieder dieselbe Stellung erreicht, in welcher sich das jeweilige Rastelement 11 am Ende des Verriegelungsabschnitts V befindet.

Fig. 40 zeigt noch eine anschließende synchronisierte Entriegel- bzw. Überdrückbewegung, wodurch in diesem Fall beide Rastelemente 11 in den Überdrückabschnitt Ü der herzkurvenförmigen Kulissenbahn 13 gelangen.

Abschließend sei noch angeführt, dass der Anschlag 43 auch unnachgiebig ausgebildet sein kann. So kann der Anschlag 43 beispielsweise durch eine feste Oberfläche des Gehäuses 8 gebildet sein. Die Nachgiebigkeit des Anschlags 43 bringt aber einen Vorteil im Falle einer Fehlbedienung. Wenn nämlich die Antriebsvorrichtung 2 bzw. 7 kurz nach dem Entriegeln und am Anfang des Ausstoßabschnitts A angehalten wird, so kann das Rastelement 11 von der "falschen" Seite wieder in die Rastmulde gelangen, indem das Kuppelelement 16 vom vom Ausstoßabschnitt A kommenden und am Verriegelungselement anliegenden Rastelement 11 gegen die Kraft K des elastischen Arms 44 gedreht wird.

Es soll auch nicht ausgeschlossen sein, dass der elastische Arm 44 am Kuppelelement 16 angebracht ist und an einem - dann festen und vorzugsweise vom Gehäuse 8 gebildeten - Anschlag 43 anschlägt. Wichtig ist auch hierbei, dass die Kraft K zwischen Anschlag 43 und Kuppelelement 16 größer ist als das Haltedrehmoment H.

Die Erfindung ist in dieser Beschreibung vor allem in Hinblick auf eine sich drehende Synchronisierungsstange 17 beschrieben. In sinngemäßer Art und Weise ist es aber auch durchaus denkbar, dass eine Korrektureinrichtung 50 auch bei Synchronisierungsvorrichtungen 6 eingesetzt wird, wie Sie in den (nicht erfindungsgemäßen) Ausführungsbeispielen gemäß der Fig. 1 bis 23a beschrieben und dargestellt sind. Auch ist es möglich, dass die Korrektureinrichtung 50 im Bereich der Antriebsvorrichtung 2 und 7 anstatt im Bereich der Synchronisierungsvorrichtung 6 integriert ist.

### Bezugszeichenliste:

- 1: Anordnung
- 2: erste Antriebsvorrichtung
- 3: bewegbares Möbelteil
- 4: erste Ausstoßvorrichtung
- 5: erste Verriegelungsvorrichtung
- 6: Synchronisierungsvorrichtung
- 7: zweite Antriebsvorrichtung
- 8: Gehäuse
- 9: Ausstoßschlitten
- 10: Ausstoßkraftspeicher
- 11: Rastelement
- 12: Verriegelungselement
- 13: herzkurvenförmige Kulissenbahn
- 14: Verriegelungsfläche
- 15: Synchronisierungsfläche
- 16: Kuppelelement
- 16a: erstes Kuppelelement
- 16b: zweites Kuppelelement
- 17: Synchronisierungsstange
- 17a: erstes Stangenteil
- 17b: zweites Stangenteil
- 17c: drittes, profilförmiges Stangenteil
- 18: Möbel
- 19: Möbelkorpus
- 20: Übertragungselement
- 21: Mitnehmer
- 22: Fanghebel
- 23: Steuerhebel
- 24: Steuerbahn
- 25: Übertragungsanschlag
- 26: Basisplatte
- 27: Zahnstange
- 28: Zahnrad
- 29: Rückstellhebel
- 30: elastische Elemente
- 31: Halter
- 32: Führungsbahn
- 33: Anschlag
- 34: abgewinkelter Endabschnitt
- 35: Abweisschräge
- 36: Ausziehführung
- 37: Kontaktfläche
- 38: Montageplatte
- 39: Freiraum
- 40: Laschen
- 41: Ausnehmungen
- 42: Auswölbungen
- 43: Anschlag
- 44: elastischer Arm
- 50: Korrektureinrichtung
- 63: Schubladenboden
- 64: Ladenschiene
- SS: Schließstellung
- OS: Offenstellung
- VS: Verriegelungsstellung
- ÜS: Überdrückstellung
- OR: Öffnungsrichtung
- Ü: Überdrückabschnitt
- A: Ausstoßabschnitt
- V: Verriegelungsabschnitt
- DR: Durchdrückabschnitt
- S: Spannabschnitt
- D: Drehachse
- M: Markierung
- B1: erste Betriebsstellung
- B2: zweite Betriebsstellung
- H: Haltedrehmoment
- K: Kraft

## Patentansprüche

1. Anordnung (1) mit einer ersten Antriebsvorrichtung (2) zum Bewegen eines bewegbaren Möbelteils (3), einer zweiten Antriebsvorrichtung (7) zum Bewegen desselben bewegbaren Möbelteils (3) und einer Synchronisierungsvorrichtung (6) zum Synchronisieren der beiden Antriebsvorrichtungen (2, 7), wobei von beiden Antriebsvorrichtungen (2, 7) verschiedene Stellungen während des Bewegens des bewegbaren Möbelteils (3) einnehmbar sind, wobei die verschiedenen Stellungen der Antriebsvorrichtungen (2, 7) eine Stellung in einem Spannabschnitt (S), eine Stellung in einem Verriegelungsabschnitt (V), eine Stellung in einem Überdrückabschnitt (Ü) und eine Stellung in einem Ausstoßabschnitt (A) umfassen, **gekennzeichnet durch** eine Korrektureinrichtung (50), mit welcher die beiden Antriebsvorrichtungen (2, 7) in dieselbe Stellung bringbar sind.

2. Anordnung nach Anspruch 1, **dadurch gekennzeichnet, dass** durch die Korrektureinrichtung (50) die beiden Antriebsvorrichtungen (2, 7) während des Bewegens des bewegbaren Möbelteils (3) in dieselbe Stellung bringbar sind.

3. Anordnung nach Anspruch 1 oder 2, **dadurch gekennzeichnet, dass** die Korrektureinrichtung (50) Bestandteil der Synchronisierungsvorrichtung (6) ist.

4. Anordnung nach einem der Ansprüche 1 bis 3, **dadurch gekennzeichnet, dass** die Synchronisierungsvorrichtung (6) eine Synchronisierungsstange (17) mit einem ersten Stangenteil (17a) und einem zweiten, zum ersten Stangenteil (17a) drehbaren Stangenteil (17b) aufweist, wobei die beiden Stangenteile (17a, 17b) die Korrektureinrichtung (50) mitbilden.

5. Anordnung nach Anspruch 4, **dadurch gekennzeichnet, dass** die beiden Stangenteile (17a, 17b) zueinander eine erste Betriebsstellung (B1) aufweisen, in welcher ein bestimmtes Haltedrehmoment (H) zwischen den beiden Stangenteilen (17a, 17b) gegeben ist.

6. Anordnung nach Anspruch 5, **dadurch gekennzeichnet, dass** die beiden Stangenteile (17a, 17b) zueinander eine zweite, zur ersten Betriebsstellung (B1) verdrehte Betriebsstellung (B2) aufweisen, in welcher das Haltedrehmoment (H) zwischen den beiden Stangenteilen (17a, 17b) im Wesentlichen gleich groß ist wie das Haltedrehmoment (H) in der ersten Betriebsstellung (B1).

7. Anordnung nach einem der Ansprüche 1 bis 6, **dadurch gekennzeichnet, dass** die Synchronisierungsvorrichtung (6) ein erstes Kuppelelement (16a) zum Verbinden der Synchronisierungsvorrichtung (6) mit der ersten Antriebsvorrichtung (2) und ein zweites Kuppelelement (16b) zum Verbinden der Synchronisierungsvorrichtung (6) mit der zweiten Antriebsvorrichtung (7) aufweist, wobei die Kuppelelemente (16a, 16b) über die Synchronisierungsstange (17) bewegungsübertragend verbunden sind.

8. Anordnung nach Anspruch 7, **dadurch gekennzeichnet, dass** die Kuppelelemente (16a, 16b) und die Synchronisierungsstange (17) jeweils über eine am jeweiligen Kuppelelement (16a, 16b) ausgebildete Zahnstange (27) und über ein die Synchronisierungsstange (17) mitbildendes Zahnrad (28) bewegungsübertragend miteinander verbunden sind.

9. Anordnung nach Anspruch 7 oder 8, **dadurch gekennzeichnet, dass** die Kuppelelemente (16a, 16b) jeweils durch einen, vorzugsweise nachgiebigen, Anschlag (43) begrenzt bewegbar sind.

10. Anordnung nach Anspruch 9, **dadurch gekennzeichnet, dass** bei am Anschlag (43) anliegendem ersten Kuppelelement (16a) und gleichzeitiger Bewegung des zweiten Kuppelelements (16b) die Stangenteile (17a, 17b) der Synchronisierungsstange (17) eine Bewegungsübertragung vom zweiten Kuppelelement (16b) auf das erste Kuppelelement (16a) verhindern, indem sich die Stangenteile (17a, 17b) zueinander verdrehen.

11. Anordnung nach Anspruch 9 oder 10, **dadurch gekennzeichnet, dass** der Anschlag (43) nachgiebig, vorzugsweise an einem elastischen Arm (44), ausgebildet ist, wobei eine Drehbewegung zwischen erstem Stangenteil (17a) und zweitem Stangenteil (17b) erfolgt, wenn die Kraft - in Form des Haltedrehmoments (H) - zwischen den beiden Stangenteilen (17a, 17b) kleiner ist als die Kraft (K), die der Anschlag (43) einer Bewegung des jeweiligen Kuppelelements (16a, 16b) entgegensetzt.

12. Anordnung nach einem der Ansprüche 9 bis 11, **dadurch gekennzeichnet, dass** die beiden Kuppelelemente (16a, 16b), die Anschläge (43) für die Kuppelelemente (16a, 16b) und die zueinander drehbaren Stangenteile (17a, 17b) die Korrektureinrichtung (50) bilden.

13. Anordnung nach einem der Ansprüche 1 bis 12, **dadurch gekennzeichnet, dass** die Antriebsvorrichtungen (2, 7) jeweils eine verriegelbare Ausstoßvorrichtung (4) zum Ausstoßen des bewegbaren Möbelteils (3) aus einer Schließstellung (SS) in eine Offenstellung (OS) und eine Verriegelungsvorrichtung (5) zum Verriegeln der Ausstoßvorrichtung (4) in einer Verriegelungsstellung (VS) aufweisen, wobei durch eine Überdrückbewegung des bewegbaren Möbelteils (3) in eine hinter der Schließstellung (SS) liegende Überdrückstellung (ÜS) die Ausstoßvorrichtung (4) aus der Verriegelungsstellung (VS) entriegelbar ist.

14. Möbel (18) mit einem Möbelkorpus (19), einem am Möbelkorpus (19) bewegbaren Möbelteil (3) und einer Anordnung (1) nach einem der Ansprüche 1 bis 13.

## Claims

1. An arrangement (1) comprising a first drive device (2) for moving a moveable furniture part (3), a second drive device (7) for moving the same moveable furniture part (3) and a synchronizing device (6) for synchronizing the two drive devices (2, 7), wherein the two drive devices (2, 7) can be in different positions during the movement of the moveable furniture part (3), the different positions of the drive devices (2, 7) comprise a position in a tensioning section (S), a position in a locking section (V), a position in an over-pressing section (Ü) and a position in an ejecting section (A), **characterized by** a correction device (50), by which the two drive devices (2, 7) can be brought into the same position.

2. The arrangement according to claim 1, **characterized in that** the two drive devices (2, 7) can be brought into the same position by the correction device (50) during the movement of the moveable furniture part (3).

3. The arrangement according to claim 1 or 2, **characterized in that** the correction device (50) is part of the synchronizing device (6).

4. The arrangement according to one of the claims 1 to 3, **characterized in that** the synchronizing device (6) comprises a synchronizing rod (17) with a first rod member (17a) and a second rod member (17b) which is rotatable to the first rod member (17a), wherein the two rod members (17a, 17b) also form parts of the correction device (50).

5. The arrangement according to claim 4, **characterized in that** the two rod members (17a, 17b) have a first operating position (B1) to each other, in which a predetermined holding torque (H) is given between the two rod members (17a, 17b).

6. The arrangement according to claim 5, **characterized in that** the two rod members (17a, 17b) have a second operating position (B2) to each other, which second operating position (B2) is rotated in comparison to the first operating position (B1), wherein in the second operating position (B2) the holding torque (H) between the two rod members (17a, 17b) is substantially as large as the holding torque (H) in the first operating position (B1).

7. The arrangement according to one of the claims 1 to 6, **characterized in that** the synchronizing device (6) comprises a first coupling element (16a) for connecting the synchronizing device (6) with the first drive device (2) and a second coupling element (16b) for connecting the synchronizing device with the second drive device (7), wherein the coupling elements (16a, 16b) are motion-transmitting connected by means of the synchronizing rod (17).

8. The arrangement according to claim 7, **characterized in that** the coupling elements (16a, 16b) and the synchronizing rod (17) each are motion-transmitting interconnected by a gear rack (27) formed on each coupling element (16a, 16b) and by a gearwheel (28) being part of the synchronizing rod (17).

9. The arrangement according to claim 7 or 8, **characterized in that** the coupling elements (16a, 16b) each can be moved to a limited extent by a, preferably yielding, limit-stop (43).

10. The arrangement according to claim 9, **characterized in that** in the case of the first coupling element (16a) abutting the limit-stop (43) and simultaneous movement of the second coupling element (16b), the rod members (17a, 17b) of the synchronizing rod (17) prevent a movement transmission from the second coupling elements (16b) to the first coupling element (16a) by way of a rotation of the rod members (17a, 17b) to teach other.

11. The arrangement according to claim 9 or 10, **characterized in that** the limit-stop (43) is formed yieldingly, preferably on an elastic arm (44), wherein a rotary movement between the first rod member (17a) and the second rod member (17b) is carried out when the force - in form of a holding torque (H) - between the two rod members (17a, 17b) is smaller than the force (K) which the limit-stop (43) opposes to a movement of the respective couplings element (16a, 16b).

12. The arrangement according to one of the claims 9 to 11, **characterized in that** the two coupling elements (16a, 16b), the limit-stops (43) for the coupling elements (16a, 16b) and the rod members (17a, 17b) being rotatable to each other are forming the correction device (50).

13. The arrangement according to one of the claims 1 to 12, **characterized in that** the drive devices (2, 7) each comprise a lockable ejection device (4) for ejecting the moveable furniture part (3) from a closed position (SS) into an open position (OS) and a locking device (5) for locking the ejection device (4) in a locking position (VS), wherein the ejection device (4) can be unlocked from the locking position (VS) by an over-pressing movement of the moveable furniture part (3) into an over-pressing position (ÜS) situated behind the closed position (SS).

14. An item of furniture (18) comprising a furniture carcass (19), a moveable furniture part (3) being moveable on the furniture carcass (19) and an arrangement (1) according to one of the claims 1 to 13.

## Revendications

1. Arrangement (1) doté d'un premier dispositif d'entraînement (2) destiné à mouvoir une partie de meuble mobile (3), un deuxième dispositif d'entraînement (7) destiné à mouvoir la même partie de meuble mobile (3) et un dispositif de synchronisation (6) destiné à synchroniser les deux dispositifs d'entraînement (2, 7), dans lequel différentes positions peuvent être occupées par les deux dispositifs d'entraînement (2, 7) pendant le mouvement de la partie de meuble mobile (3), dans lequel les différentes positions des deux dispositifs d'entraînement (2, 7) comprennent une position dans une portion de serrage (S), une position dans une portion de verrouillage (V), une position dans une portion de pression (U) et une position dans une portion d'éjection (A), **caractérisé par** un dispositif de correction (50), avec lequel les deux dispositifs d'entraînement (2, 7) peuvent être amenés dans la même position.

2. Arrangement selon la revendication 1, **caractérisé en ce que** les deux dispositifs d'entraînement (2, 7) peuvent être amenés dans la même position pendant le mouvement de la partie de meuble mobile (3) par le dispositif de correction (50).

3. Arrangement selon la revendication 1 ou 2, **caractérisé en ce que** le dispositif de correction (50) est une partie du dispositif de synchronisation (6).

4. Arrangement selon l'une des revendications 1 à 3, **caractérisé en ce que** le dispositif de synchronisation (6) comporte une tringle de synchronisation (17) dotée d'une première partie de tringle (17a) et d'une deuxième partie de tringle (17b) pouvant tourner par rapport à la première partie de tringle (17a), dans lequel les deux parties de tringle (17a, 17b) forment conjointement le dispositif de correction (50).

5. Arrangement selon la revendication 4, **caractérisé en ce que** les deux parties de tringle (17a, 17b) comportent l'une par rapport à l'autre une première position de fonctionnement (B1), où un couple de maintien (H) déterminé est donné entre les deux parties de tringle (17a, 17b).

6. Arrangement selon la revendication 5, **caractérisé en ce que** les deux parties de tringle (17a, 17b) comportent l'une par rapport à l'autre une deuxième position de fonctionnement (B2) vrillée par rapport à la première position de fonctionnement (B1), où le couple de maintien (H) entre les deux parties de tringle (17a, 17b) est essentiellement identique au couple de maintien (H) dans a première position de fonctionnement (B1).

7. Arrangement selon l'une des revendications 1 à 6, **caractérisé en ce que** le dispositif de synchronisation (6) comporte un premier élément de couplage (16a) pour raccorder le dispositif de synchronisation (6) au premier dispositif d'entraînement (2) et un deuxième élément de couplage (16b) pour raccorder le dispositif de synchronisation (6) au deuxième dispositif d'entraînement (7), dans lequel les éléments de couplage (16a, 16b) sont raccordés en transmission de mouvement par le biais de la tringle de synchronisation (17).

8. Arrangement selon la revendication 7, **caractérisé en ce que** les éléments de couplage (16a, 16b) et la tringle de synchronisation (17) sont raccordés en transmission de mouvement respectivement par le biais d'une crémaillère agencée sur l'élément de couplage (16a, 16b) respectif et par le biais d'une roue dentée (28) faisant partie de la tringle de synchronisation (17).

9. Arrangement selon la revendication 7 ou 8, **caractérisé en ce que** les éléments de couplage (16a, 16b) sont mobiles de façon limitée respectivement par une butée (43), de préférence élastique.

10. Arrangement selon la revendication 9, **caractérisé en ce que** lorsque le premier élément de couplage (16a) est adjacent à la butée (43) et qu'en même temps le deuxième élément de couplage (16b) est en mouvement, les parties de tringle (17a, 17b) de la tringle de synchronisation (17) empêchent une transmission de mouvement du deuxième élément de couplage (16b) au premier élément de couplage (16a), les parties de tringle (17a, 17b) tournant l'une par rapport à l'autre.

11. Arrangement selon la revendication 9 ou 10, **caractérisé en ce que** la butée (43) est conçue comme élastique, de préférence sur un bras élastique (44), dans lequel un mouvement de rotation entre la première partie de tringle (17a) et la deuxième partie de tringle (17b) s'effectue lorsque la force - sous forme du couple de maintien (H) - entre les deux parties de tringle (17a, 17b) est plus faible que la force (K) que la butée (43) oppose à un mouvement de l'élément de couplage (16a, 16b) respectif.

12. Arrangement selon l'une des revendications 9 à 11, **caractérisé en ce que** les deux éléments de couplage (16a, 16b), les butées (43) pour les éléments de couplage (16a, 16b) et les parties de tringle (17a, 17b) pouvant tourner l'une par rapport à l'autre forment le dispositif de correction (50).

13. Arrangement selon l'une des revendications 1 à 12, **caractérisé en ce que** les dispositifs d'entraînement (2, 7) comportent respectivement un dispositif d'éjection (4) réglable destiné à éjecter la partie de meuble mobile (3) depuis une position de fermeture (SS) vers une position d'ouverture (OS) et un dispositif de verrouillage (5) destiné à verrouiller le dispositif d'éjection (4) dans une position de verrouillage (VS), dans lequel le dispositif d'éjection (4) peut être déverrouillé hors de la position de verrouillage (VS) par un mouvement de pression de la partie de meuble mobile (3) dans une position de pression (US) se trouvant derrière la position de fermeture (SS).

14. Meuble (18) doté d'un corps de meuble (19), d'une partie de meuble (3) mobile sur le corps de meuble (19) et d'un arrangement selon l'une des revendications 1 à 13.
